# EUROPÄISCHE PATENTSCHRIFT

(11) **EP 2 639 391 B1**
(45) Veröffentlichungstag und Bekanntmachung des Hinweises auf die Patenterteilung: **13.11.2013**
(21) Anmeldenummer: 12159701.7
(22) Anmeldetag: 15.03.2012
(51) Int. Cl.: E05D 15/06, E05D 15/58, E06B 3/92

(54) **Schiebe- und Drehflügelsystem**
Sliding and pivoting leaf system
Système de battant coulissant et pivotant

(43) Veröffentlichungstag der Anmeldung: 18.09.2013
(73) Patentinhaber: Sunflex Aluminiumsysteme GmbH, 57482 Wenden-Gerlingen (DE)
(72) Erfinder: Schneider, Dennis Nicolas, 50668 Köln (DE)
(74) Vertreter: Dörner, Kötter & Kollegen

(56) Entgegenhaltungen:
- WO-A1-2010/098688
- WO-A1-2011/135131

## Beschreibung

Die Erfindung betrifft ein Schiebe- und Drehflügelsystem nach dem Oberbegriff des Patentanspruchs 1.

Schiebe- und Drehflügelsysteme sind hinlänglich bekannt. Sie weisen verschiebbare Fensterflügel auf, welche einzeln verschwenkbar sind, wodurch sich eine meist sehr große Front- oder Raumteilung fast vollständig öffnen lässt. Die einzelnen Flügel sind in an der Decke und dem Boden angeordneten Führungsschienen verschiebbar geführt. Dabei ist jeder Flügel über zwei Auflagerelemente verschiebbar in einem Deckenprofil gehalten. Mindestens ein äußerer Flügel ist dabei als reiner Drehflügel angeordnet, der zum Öffnen der Front- oder Raumteilung lediglich verschwenkt wird. Schiebe- und Drehflügelsysteme der vorgenannten Art sind beispielsweise in der WO 2010/098688 A1, welche die Merkmale des Oberbegriffs des Anspruchs 1 offenbart, oder der WO 2011/135131 A1 beschrieben.

Die vorgenannten Schiebe- und Drehflügelsysteme haben sich in der Praxis bewährt. Jedoch wird die zum Verschwenken der Flügel erforderliche Auslassöffnung in der deckenseitigen Führungsschiene oftmals als optisch störend empfunden.

Hier will die Erfindung Abhilfe schaffen. Der vorliegenden Erfindung liegt die Aufgabe zugrunde, ein Dreh- und Schiebeflügelsystem der vorgenannten Art zu schaffen, bei dem die in der deckenseitigen Führungsschiene angeordnete Auslassöffnung verschließbar ist. Gemäß der Erfindung wird diese Aufgabe durch die Merkmale des kennzeichnenden Teils des Patentanspruchs 1 gelöst.

Mit der Erfindung ist ein Schiebe- und Drehflügelsystem der vorgenannten Art geschaffen, bei dem die in der deckenseitigen Führungsschiene angeordnete Auslassöffnung verschließbar ist. Durch das an dem Drehflügel angeordnete Verschlussteil ist die Auslassöffnung des deckenseitigen Schienenprofils beim Einschwenken des Drehflügels vollständig bedeckt.

An dem Schienenprofil ist die seitliche Auslassöffnung zumindest bereichsweise umgebend ein Führungsrahmen angeordnet, wobei das Verschlussteil den Führungsrahmen in eingeschwenkter Position des Drehflügels vollständig verdeckt. Hierdurch ist eine Führung des auszuklinkenden Auflageelements erzielt. Das vorzugsweise entsprechend der Außenkontur des Führungsrahmens ausgebildete Verschlussteil verdeckt den Führungsrahmen in eingeschwenkter Position des Drehflügels vollständig.

An dem Verschlussteil sind Mittel zur lösbaren Befestigung an dem Führungsrahmen angeordnet. Hierdurch ist eine Fixierung des Verschlussteils an den Führungsrahmen ermöglicht.

Dabei umfassen die Mittel zur lösbaren Befestigung an dem Führungsrahmen ein Rastelement, das mit einer an dem Führungsrahmen angeordneten korrespondierenden Rastaufnahme verrastbar ist. Hierdurch ist eine definierte Anstellung des Verschlussteils an dem Führungsrahmen ermöglicht. Alternativ oder zusätzlich können die Mittel zur lösbaren Befestigung auch magnetische Elemente umfassen.

In weiterer Ausgestaltung der Erfindung weist das Verschlussteil Rastmittel auf, über die es mit einer an dem Drehflügel an seiner dem Schienenprofil zugewandten Oberseite angeordneten Nut fixierbar ist. Hierdurch ist eine einfache Nachrüstung eines Drehflügels ermöglicht. Durch die lösbare Befestigung des Verschlussteils ist dieses weiterhin im Falle einer Beschädigung leicht auswechselbar.

In Weiterbildung der Erfindung ist in der Nut wenigstens ein Hinterschnitt vorhanden, der von dem Rastmittel hintergriffen ist. Hierdurch ist eine spielfreie Fixierung des Verschlussteils an dem Drehflügel ermöglicht.

In weiterer Ausgestaltung der Erfindung ist an dem Verschlussteil ein Anschlagbolzen angeordnet, der in eingeschwenktem Zustand des Drehflügels innerhalb des Schienenprofils an diesem anliegt. Hierdurch ist einer Beschädigung des Verschlussteils durch übermäßiges Einschwenken des Drehflügels entgegengewirkt.

In Weiterbildung der Erfindung weist das Verschlussteil ein Kappenteil auf, dessen Innenkontur an zumindest zwei Seiten, vorzugsweise an drei Seiten im Wesentlichen der Außenkontur des Führungsrahmens entspricht. Hierdurch ist ein nahezu vollständiges Umschließen des Führungsrahmens durch das Verschlussteil ermöglicht.

Durch den an dem Kappenteil angeformten Ausleger ist eine beabstandete Positionierung des Kappenteils an den Drehflügel ermöglicht. Über die Rastmittel ist das Verschlussteil lösbar an der Oberseite eines Drehflügels befestigbar.

In weiterer Ausgestaltung der Erfindung ist an dem Ausleger auf seiner dem Rastmittel entgegengesetzten Seite ein Anschlagbolzen angeformt. Hierdurch ist einer Beschädigung eines an einem Drehflügel befestigten Verschlussteils infolge eines übermäßigen Einschränkens des Drehflügels entgegengewirkt.

In weiterer Ausgestaltung der Erfindung umfassen die Rastmittel gegenüberliegend angeordnete, mit Rastnasen versehene Stege. Hierdurch ist eine kraftschlüssige und/oder formschlüssige Befestigung des Verschlussteils einer vorzugsweise mit einem Hinterschnitt versehenen Nut eines Drehflügels ermöglicht.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Dabei ist der äußere Drehflügel jeweils durch sein oberes, dem deckenseitigen Innen profil zugewandtes oberes Halteprofil angedeutet. Dieses Halteprofil nimmt die Scheibe des Drehflügels auf. Es zeigen:
- Fig. 1: Die Darstellung eines Schiebe- und Drehflügelsystems in Ausrichtung der Position eines endseitigen Drehflügels;
- Fig. 2: die Darstellung des Schiebe- und Drehflügelsystems aus Figur 1 mit eingeschränktem äußeren Drehflügel;
- Fig. 3: die schematische Darstellung des Eingriffs eines Auflagerteils des Drehflügels in dem deckenseitigen Schienenprofil im Querschnitt;
- Fig. 4: die schematische Darstellung des Verschlussteils des Schiebe- und Drehflügelsystems aus Figur 1;
- Fig. 5: die Detailansicht des Rastelements des Verschlussteils aus Figur 4 und
- Fig. 6: die Darstellung des Kappenteils des Verschlussteils aus Figur 4.

Das als Ausführungsbeispiel gewählte Schiebe- und Drehflügelsystem besteht im Wesentlichen aus einem Schienenprofil 1, sowie einer Anzahl von Flügeln 2, die über Auflagerteile 3 in dem Schienenprofil 1 verschiebbar geführt sind. Bodenseitig sind die Flügel 2 ebenfalls in einem - nicht dargestellten - Bodenprofil geführt. In den Darstellungen sind die Flügel 3 lediglich durch ihre dem Schienenprofil 1 zugewandten ein Fensterglas aufnehmenden Profile 21 dargestellt.

Das Schienenprofil 1 ist im Wesentlichen in Art eines C-Profils ausgebildet. Zudem sind in dem Schienenprofil 1 an dessen Seitenwänden gegenüberliegend Führungsnuten 11 zur Aufnahme der Führungsrollen 43 der Auflagerteile 3 der Flügel 2 angeordnet. An seiner unteren, offenen Seite ist beidseitig des durch das C-profilartige Schienenprofil 1 gebildeten Durchgangs 10 in Längsrichtung eine C-profilartige Ausformung 12 angeformt, wodurch rechtwinklig ausgebildete Stege 13 gebildet sind. Seitlich ist dem Schienenprofil 1 eine Auslassöffnung 14 zum Ausklinken eines Auflagerteils 3 eines Flügels 2 eingebracht, welche von einem Führungsrahmen 4 eingefasst ist.

Die Flügel 2 sind jeweils aus einem - nicht dargestellten - Scheibenelement gebildet, welches endseitig mit Profilen 21 eingefasst ist. Das dem Schienenprofil zugewandte Profil 21 des Flügels 2 weist eine C-förmige Nut 22 zur Aufnahme von - nicht dargestellten - Nutenplatten der Auflagerteile 3 auf. Zudem dient die Nut 22 der Aufnahme der Rastmittel 55, 56 des Verschlussteils 5.

Das Auflagerteil 3 ist im Wesentlichen gebildet durch ein Zylinderteil 31, das endseitig mit einer - nicht dargestellten - Nutenplatte zum Eingriff in die C-förmige Nut 22 des Profils 21 eines Flügels 2 angeordnet ist. Gegenüberliegend der Nutenplatte ist eine Führungsplatte 32 angeformt, auf der übereinander zwei Führungsrollen 33 auf dem Zylinderteil 31 drehbar gelagert sind.

Der Führungsrahmen 4 ist im Ausführungsbeispiel als Kunststoffspritzgussteil ausgeführt. Er weist zwei gegenüberliegend angeordnete Führungsprofile 41 auf, welche in die Auslassöffnung 14 hineinragen und ein Hinausgleiten der Führungsrollen 33 eines Auflagerteils 3 eines Flügels 2 ermöglichen. Auf ihrer dem Verschlussteil 5 zugewandten Frontseite ist in den Führungsprofilen 41 gegenüberliegend jeweils eine Bohrung 43 zur Aufnahme von - nicht dargestellten - an dem Kappenteil 51 des Verschlussteils 5 angeformte Raststifte eingebracht.

Das Verschlussteil 5 ist im Ausführungsbeispiel als Kunststoffspritzgussteil ausgeführt. Es besteht im Wesentlichen aus einem Kappenteil 51, das einen umlaufenden Rahmen 52 aufweist, der in einem Bodenstück 53 ausläuft. Die Innenkontur des Rahmens 52 entspricht im Wesentlichen der Außenkontur des Führungsrahmens 4. An den Bodenstücken 53 ist mittig ein Ausleger 54 angeordnet, an dessen dem Kappenteil 51 abgewandten Unterseite Stege 55 angeformt sind, welche an ihrem freien Ende mit nach außen gerichteten Rastnasen 56 versehen sind. Seiner den Stegen 55 gegenüberliegenden Oberseite ist an den Ausleger 54 ein Zentrier- und Anschlagbolzen 57 angeformt.

Das Verschlussteil 5 ist über die durch die Stege 55 mit ihren angeformten Rastnasen 56 gebildeten Rastelementen in der Nut 22 des Profils 21 des Drehflügels 2 fixiert. Dabei ist Verschlussteil 5 derart in dem Profil 21 positioniert, dass beim Einschwenken des Drehflügels 2 der Zentrier- und Anschlagbolzen 57 zwischen den Führungsprofilen 41 des Führungsrahmens 4 des Schienenprofils 1 hindurchgleitet, bis der Zentrier- und Anschlagbolzen 57 innen an dem Schienenprofil 1 anliegt. In dieser Stellung liegt das Kappenteil 51 derart an dem Führungsrahmen 4 an, dass dessen Rahmen 52 den Führungsrahmen 4 umlaufend umschließt. Der Ausleger 54 ist zwischen den Führungsprofilen 41 des Führungsrahmens 4 positioniert. Durch die - nicht dargestellten - Raststifte, welche beim Einschwenken in die Bohrungen 43 des Führungsrahmens 4 hineingleiten, ist ein gleichmäßiges Aufstülpen des Kappenteils 51 auf den Führungsrahmen 4 gewährleistet. Durch die kraftschlüssige Fixierung des Verschlussteils 5 über die mit Rastnasen 56 versehenen Stege 55 innerhalb der Nut 22 des Profils 21 des Drehflügels 2 ist eine exakte Positionierung des Verschlussteils durch Verschieben innerhalb der Nut 22 ermöglicht. Wie in Figur 2 dargestellt, ist die Auslassöffnung 14 in eingeschwenkter Position des Drehflügels 2 bzw. dessen Profils 21 durch das Verschlussteil 5 vollständig verschlossen.

## Patentansprüche

1. Schiebe- und Drehflügelsystem, umfassend ein Schienenprofil, in dem wenigstens ein Flügel als Schiebe- und Drehflügel angeordnet ist und über Auflagerelemente verschiebbar gelagert ist, wobei in dem Schienenprofil wenigstens eine seitliche Auslassöffnung zum Ausklinken eines Auflagerelementes eines Flügels angeordnet ist und wobei ein Flügel als reiner Drehflügel angeordnet ist, und wobei an dem Drehflügel (2) ein Verschlussteil (5) angeordnet ist, das die Auslassöffnung (14) des Schienenprofils (1) in eingeschwenkter Position des Drehflügels (2) vollständig verdeckt, **dadurch gekennzeichnet, dass** an dem Schienenprofil (1) die seitliche Auslassöffnung (14) zumindest bereichsweise umgebend ein Führungsrahmen (4) angeordnet ist, wobei das Verschlussteil (5) den Führungsrahmen (4) in eingeschwenkter Position des Drehflügels (2) vollständig verdeckt und wobei an dem Verschlussteil (5) Mittel zur lösbaren Befestigung an dem Führungsrahmen (4) angeordnet sind, die ein Rastelement, das mit einer an dem Führungsrahmen angeordneten korrespondierenden Rastaufnahme (43) verrastbar ist, und/oder magnetische Elemente umfassen.

2. Schiebe- und Drehflügelsystem nach Anspruch 1, **dadurch gekennzeichnet, dass** das Verschlussteil (5) Rastmittel (55, 56) aufweist, über die es mit in einer an dem Drehflügel (2) an seiner dem Schienenprofil (1) zugewandten Oberseite angeordneten Nut (22) fixierbar ist.

3. Schiebe- und Drehflügelsystem nach Anspruch 2, **dadurch gekennzeichnet, dass** in der Nut (22) wenigstens ein Hinterschnitt vorhanden ist, der von den Rastmitteln (55, 56) hintergriffen ist.

4. Schiebe- und Drehflügelsystem nach einem der vorgenannten Ansprüche, **dadurch gekennzeichnet, dass** an dem Verschlussteil (5) ein Anschlagbolzen (57) angeordnet ist, der im eingeschwenkten Zustand des Drehflügels (2) innerhalb des Schienenprofils (1) an diesem anliegt.

5. Schiebe- und Drehflügelsystem nach einem der vorgenannten Ansprüche, **dadurch gekennzeichnet, dass** das Verschlussteil (5) ein Kappenteil (51) aufweist, dessen Innenkontur an zumindest zwei Seiten im Wesentlichen der Außenkontur des Führungsrahmens (4) entspricht.

6. Schiebe- und Drehflügelsystem nach einem der vorgenannten Ansprüche, wobei das Verschlussteil (5) ein Kappenteil (51) zur Abdeckung der Auslassöffnung (14) des Schienenprofils (1) umfasst, wobei an dem Kappenteil (51) ein Ausleger (54) angeformt ist, der mit Rastmitteln (55, 56) zur Befestigung in einer Nut (22) eines Drehflügels (2) versehen ist.

7. Schiebe- und Drehflügelsystem nach Anspruch 6, **dadurch gekennzeichnet, dass** an dem Ausleger (54) auf seiner den Rastmitteln entgegengesetzten Seite ein Anschlagbolzen (57) angeformt ist.

8. Schiebe- und Drehflügelsystem nach Anspruch 6 oder 7, **dadurch gekennzeichnet, dass** die Rastmittel gegenüberliegend angeordnete, mit Rastnasen (56) versehene Stege (55) umfassen.

9. Schiebe- und Drehflügelsystem nach einem der Ansprüche 6 bis 8, **dadurch gekennzeichnet, dass** Mittel zur lösbaren Befestigung an einem um eine Auslassöffnung (14) eines Schienenprofils (1) angeordneten Führungsrahmen (4) angeordnet sind.

10. Schiebe- und Drehflügelsystem nach Anspruch 9, **dadurch gekennzeichnet, dass** die Mittel zur lösbaren Befestigung ein Rastelement zur Verrastung mit einer korrespondierenden Rastaufnahme (43) eines Führungsrahmens (4) umfassen.

## Claims

1. Sliding and pivoting leaf system having a slide rail profile in which one or more leaves is or are disposed as a sliding and pivoting leaf or leaves and is or are displaceably mounted on supporting elements, where in the slide rail profile one or more lateral outlet holes is or are disposed for unlatching one supporting element of one leaf and where one leaf is disposed as a pivoting leaf only and where a closing member (5) that completely conceals the outlet hole (14) of the slide rail profile (1) when the pivoting leaf (2) is in the swung-in position is disposed on the pivoting leaf (2), **characterised in that** on the slide rail profile (1) a guide frame (4) is disposed at least partly around the lateral outlet hole (14), where the closing member (5) completely conceals the guide frame (4) when the pivoting leaf (2) is in the swung-in position and where means of releasably fastening to the guide frame are arranged on the closing member (5) which means of releasably fastening to the guide frame comprise a locking element which can be locked into a corresponding locking socket (43) disposed on the guide frame and/or which means of releasably fastening to the guide frame comprise magnetic elements.

2. Sliding and pivoting leaf system in accordance with claim 1, **characterised in that** the closing member (5) incorporates locking means (55, 56) by means of which the closing member (5) can be fixed into a groove (22) which is disposed on the upper side of the pivoting leaf (2) and which faces towards the slide rail profile (1).

3. Sliding and pivoting leaf system in accordance with claim 2, **characterised in that** one or more undercuts which is or are engaged with by the locking means (55, 56) is or are provided in the groove (22).

4. Sliding and pivoting leaf system in accordance with any one of the foregoing claims, **characterised in that** a stop pin (57) that is inserted into and rests against the slide rail profile (1) when the pivoting leaf (2) is in the swung-in position is provided on the closing member (5).

5. Sliding and pivoting leaf system in accordance with any one of the foregoing claims, **characterised in that** the closing member (5) incorporates a cap portion (51) the inside contour of which on two or more sides essentially matches the outer contour of the guide frame (4).

6. Sliding and pivoting leaf system in accordance with any one of the foregoing claims, where the closing member (5) incorporates a cap portion (51) to cover the outlet hole (14) in the slide rail profile (1), where a projecting portion (54) which is provided with locking means (55, 56) for fixing in a groove (22) in a pivoting leaf (2) is formed on the cap portion (51).

7. Sliding and pivoting leaf system in accordance with claim 6, **characterised in that** a stop pin (57) is formed on that side of the projecting portion (54) which is opposed to the locking means.

8. Sliding and pivoting leaf system in accordance with claim 6 or 7, **characterised in that** the locking means incorporate opposed projecting portions (55) which are provided with locking portions (56).

9. Sliding and pivoting leaf system in accordance with any one of claims 6 to 8, **characterised in that** the means of releasably fastening are arranged on a guide frame (4) which is disposed around an outlet hole (14) in a slide rail profile (1).

10. Sliding and pivoting leaf system in accordance with claim 9, **characterised in that** the means of releasably fastening incorporate a locking element for locking into a corresponding locking socket (43) in a guide frame (4).

## Revendications

1. Système de battant coulissant et pivotant comprenant un rail profilé dans lequel est agencé au moins un battant officiant de battant coulissant et pivotant et qu'il est possible de faire coulisser en appui sur des éléments paliers, sachant que dans le rail profilé est agencé au moins un orifice latéral de sortie servant à détacher un élément d'appui d'un battant et sachant qu'un battant est agencé pour officier purement de battant pivotant, et sachant que sur le battant pivotant (2) est agencée une pièce fermeture (5) qui, lorsque le battant pivotant (2) a pivoté en position, obture intégralement l'orifice de sortie (14) du rail profilé (1), **caractérisé en ce que** sur le rail profilé (1) est agencé un cadre de guidage (4) entourant au moins localement l'orifice de sortie (14) latéral, sachant que la pièce obturatrice (5) recouvre entièrement le cadre de guidage (4) lorsque le battant pivotant (2) a pivoté en position, et sachant que sur la pièce obturatrice (5) sont agencés des moyens de fixation détachables contre le cadre de guidage (4), moyens qui comprennent un élément de crantage pouvant encranter dans un réceptacle (43) correspondant agencé contre le cadre de guidage, et/ou des éléments magnétiques.

2. Système de battant coulissant et pivotant selon la revendication 1, **caractérisé en ce que** la pièce obturatrice (5) présente des moyens de crantage (55, 56) via lesquels il est possible de l'immobiliser à l'aide d'une rainure (22) située sur le battant pivotant (2), sur son côté supérieur regardant le rail profilé (1).

3. Système de battant coulissant et pivotant selon la revendication 2, **caractérisé en ce que** dans la rainure (22) figure au moins une contre-dépouille derrière laquelle pénètrent les moyens de crantage (55, 56).

4. Système de battant coulissant et pivotant selon l'une des revendications précédentes, **caractérisé en ce qu'**un goujon butée (57) est agencé contre la pièce obturatrice (5), goujon qui lorsque le battant pivotant (2) se trouve à l'état pivoté en position, applique contre le rail profilé (1) l'intérieur de celui-ci.

5. Système de battant coulissant et pivotant selon l'une des revendications précédentes, **caractérisé en ce que** la pièce obturatrice (5) présente une coiffe (51) dont le contour intérieur épouse pour l'essentiel, sur au moins deux côtés, le contour extérieur du cadre de guidage (4).

6. Système de battant coulissant et pivotant selon l'une des revendications précédentes, sachant que la pièce obturatrice (5) comprend une coiffe (51) pour recouvrir l'orifice de sortie (14) du rail profilé (1), sachant qu'une coiffe (51) comporte un prolongement (54) moulé, prolongement qui est doté de moyens de crantage (55, 56) pour le fixer dans une rainure (22) d'un battant pivotant (2).

7. Système de battant coulissant et pivotant selon la revendication 6, caractérisé en qu'un goujon butée (57) est moulé sur le prolongement (54), sur le côté opposé des moyens de crantage.

8. Système de battant coulissant et pivotant selon la revendication 6 ou 7, **caractérisé en ce que** les moyens de crantage comprennent des nervures (55) dotées de saillies de crantage (56)

9. Système de battant coulissant et pivotant selon l'une des revendications 6 à 8, **caractérisé en ce que** des moyens de fixation détachables sont agencés contre un cadre de guidage (4) agencé autour d'un orifice de sortie (14) d'un rail profilé (1).

10. Système de battant coulissant et pivotant selon la revendication 9, **caractérisé en ce que** les moyens de fixation détachables comprennent un élément de crantage destiné à encranter dans un réceptacle (43) correspondant d'un cadre de guidage (4).
